# FASCICULE DE BREVET EUROPEEN

(11) **EP 0 242 253 B1**
(45) Date de publication et mention de la délivrance du brevet: **28.06.1989**
(21) Numéro de dépôt: 87400613.3
(22) Date de dépôt: 19.03.1987
(51) Int. Cl.: A47K 5/12

(54) **Pompe distributrice jetable pour des produits liquides ou pâteux**
Wegwerf-Spenderpumpe für Flüssigkeiten und Pasten
Disposable dispenser pump for liquid and pasty products

(30) Priorité: 16.04.1986 FR 8605982
(43) Date de publication de la demande: 21.10.1987
(73) Titulaire: ALPHA SYSTEMES, F-77290 Mitry-Mory (FR)
(72) Inventeur: Vignot, Eric, F-93470 Coubron (FR)
(74) Mandataire: Tony-Durand, Serge

(56) Documents cités:
- EP-A- 0 065 506
- GB-A- 992 038
- US-A- 2 772 817
- US-A- 4 069 951
- US-A- 4 349 133

## Description

La présente invention est relative à une pompe distributrice d'un type nouveau, du genre de celles qu'on utilise pour distribuer des produits liquides qui peuvent être très fluides (alcool), crémeux, ou plus ou moins visqueux (savon liquide, crème à raser, etc.).

On connait des pompes distributrices de ce genre, mais toutes présentent divers inconvénients.

Tout d'abord leur structure souvent complexe conduit à un prix de revient important. Ces pompes doivent donc pouvoir être réutilisées avec plusieurs recharges successives du produit à distribuer. Cela pose des problèmes d'asepsie lorsqu'on souhaite les utiliser par exemple au bloc opératoire dans un hôpital.

De plus, la plupart des pompes connues laissent remonter l'air extérieur dans le produit après chaque utilisation. Il en résulte qu'elles ont tendance à se boucher par dessication du produit. Par ailleurs les rentrées d'air posent à nouveau un problème d'asepsie pour les utilisations médicales.

Le brevet US 2 772 817 représente, à la figure 3 des dessins annexés, un dispositif de pompe constitué par un corps creux déformable destiné à recevoir une certaine quantité du produit à distribuer, et qui est équipé d'un clapet d'admission à sa partie supérieure et d'un clapet de refoulement à sa partie inférieure. Ces clapets consistent l'un et l'autre en une embouchure tubulaire en matière souple dont l'extrémité aval est aplatie pour définir une fente transversale. Ainsi les lèvres de chacune de ces fentes maintiennent la fente correspondante élastiquement fermée lorsque le clapet considéré est au repos, tout en permettant un passage de produit lors de l'apparition d'un gradient de pression en amont.

Une telle solution pour la réalisation d'un clapet est tout à fait appropriée en ce qui concerne le clapet d'admission, qui n'a pas besoin de comporter une étanchéité absolue. Par contre il n'en est pas de même pour le clapet de refoulement car ce dernier doit présenter une étanchéité parfaite. En effet lorsque le dispositif est en position d'attente, il est absolument nécessaire d'éviter tout risque de fuite du produit pâteux se trouvant à l'intérieur du corps creux déformable. Par ailleurs à la fin d'une opération d'expulsion d'une dose déterminée de ce produit, il est indispensable d'obtenir immédiatement une étanchéité parfaite pour éviter une entrée d'air à l'intérieur du corps creux déformable et les inconvénients qui en résultent. Or un clapet de refoulement du type de celui prévu dans le brevet US en cause ne peut pas donner satisfaction à ce sujet.

C'est pourquoi la présente invention a pour but de réaliser une pompe distributrice simple et peu coûteuse, dont le clapet de refoulement est néanmoins conçu de façon à obtenir une parfaite étanchéité aussi bien en position d'attente qu'après achèvement d'une opération de distribution. De plus la conception de cette pompe est telle que celle-ci puisse être réalisée sous forme jetable, de façon à pouvoir être fabriquée en même temps que la cartouche du produit à distribuer pour être jetée en même temps qu'elle.

A cet effet l'invention a pour objet une pompe distributrice destinée à être placée sous l'ouverture inférieure d'écoulement d'un recipient qui contient un produit liquide à distribuer, comprenant un corps tubulaire en matière souple équipé à sa partie inférieure d'un clapet de refoulement et à sa partie supérieure d'un clapet d'admission se présentant sous la forme d'une embouchure tubulaire en. matière souple dont l'extrémité aval est aplatie pour définir une fente transversale située entre deux lèvres qui la maintiennent élastiquement fermée lorsque le clapet est au repos, alors qu'elles s'écartent à l'apparition d'un gradient de pression au sein du liquide à distribuer. Cette pompe est caractérisée en ce que le clapet de refoulement comprend d'une part une buse pourvue, à mi-hauteur, d'une lèvre annulaire saillante et d'autre part un tube obturateur comportant une jupe tubulaire déformable engagée à l'intérieur de cette buse et s'appliquant contre la lèvre annulaire de celle-ci en position d'étanchéité, cette jupe étant fermée à sa partie supérieure par un fond transversal autour duquel il est prévu des passages pour le passage du produit à expulser entre la jupe tubulaire et la buse de refoulement, de sorte que lorsqu'on écrase le corps tubulaire, la poussée descendante du liquide sur l'extérieur de la jupe repousse cette jupe vers l'intérieur pour l'écarter de la lèvre annulaire afin de laisser fuir vers le bas une dose de produit.

Selon une autre caractéristique de la présente pompe, l'extrémité supérieure de la jupe déformable du clapet de refoulement comporte une collerette externe dans laquelle sont ménagées des lumières constituant des passages pour le produit à expulser, cette collerette étant disposée dans uns logement interne annulaire de la buse externe.

Selon une autre caractéristique de la présente pompe, celle-ci peut être incorporée à l'ouverture inférieure d'un flacon rigide et déformable avec lequel elle forme un ensemble qu'on jette après usage.

Le dessin annexé, donné à titre d'exemple non limitatif, permettra de mieux comprendre les caractéristiques de l'invention.
- la figure 1 est une coupe longitudinale d'une pompe distributrice selon l'invention lorsqu'elle est au repos,
- les figures 2 et 3 illustrent deux phases de son fonctionnement,
- la figure 4 montre l'utilisation d'un distributeur mural équipé de la pompe selon l'invention,
- les figures 5 et 6 sont des vues en perspective montrant le clapet d'admission, respectivement fermé, puis ouvert,
- la figure 7 montre le tube obturateur qui constitue le clapet de refoulement,
- les figures 8 et 9 montrent une variante où la pompe forme avec son flacon rigide déformable, un ensemble unique et jetable après usage.

On a représenté sur les dessins un récipient ou cartouche 1 qui contient le liquide 2 à distribuer. Ce récipient possède à sa partie inférieure une ouverture d'écoulement 3 sous laquelle on adapte la pompe distributrice 4 selon l'invention. L'adaptation peut s'effectuer par tout moyen connu, par exemple par soudage, ou par vissage, d'un manchon fileté 5 comme on l'a supposé sur les Figures 1 à 3.

La pompe 4 comprend un corps tubulaire 6 terminé, à son sommet, par une collerette 7 sur laquelle prend appui un clapet d'admission 8, et à sa partie inférieure par une buse de refoulement 9.

A sa partie inférieure, la buse 9 possède une ouverture 10 pour l'éjection d'une dose 11 du produit 2.

A mi-hauteur, elle est pourvue d'une lèvre annulaire 12 faisant saillie dans son espace intérieur.

A sa partie supérieure, elle possède un logement interne annulaire 13, prévu pour recevoir la collerette 14 équipant le sommet d'un tube obturateur 15.

Le corps 6 de la pompe est réalisé en une matière moulée souple, que l'utilisateur peut écraser entre ses doigts, comme symbolisé en Figure 2 par les flèches 16.

Le tube obturateur 15 pourvu d'une jupe cylindrique souple 17 fermée à son sommet par un fond transversal 18. Autour de celui-ci est disposée la collerette 14 dans laquelle sont découpées des lumières 19 pour laisser le produit 2 librement circuler autour de la jupe 17.

Au repos, après montage, le tube obturateur 15 est maintenu en place par la collerette 14 dans le logement 13 (Figure 3), cependant que la jupe 17 est serrée élastiquement par la lèvre d'étanchéité 12 qui l'entoure.

Le clapet d'admission 8 est réalisé d'une pièce en une matière moulée souple. Il a la forme d'une collerette transversale annulaire 20 prolongée vers le bas par une embouchure tubulaire 23, aplatie à son extrémité aval où elle définit une fente transversale 21. Cette fente est située entre deux lèvres souples 22 qui, lorsque le clapet 8 est fermé, restent appliquées l'une contre l'autre de façon étanche (Figures 2 et 5).

Lorsqu'au contraire un gradient de pression apparaît de l'amont vers l'aval au sein du produit 2, les lèvres 22 s'écartent et ouvrent la fente 21 qui laisse passer le produit 2 (Figures 3 et 6, flèche 24).

Le fonctionnement est le suivant :
Lorsque l'appareil 1,4 est au repos, les clapets 8 et 9,15 sont tous deux fermés (Figure 1) et la pompe 4 est pleine du produit 2 dans tout l'espace situé au-dessus de la lèvre d'étanchéité 12 de la buse 9. L'air ne peut donc pas pénétrer dans la pompe, ce qui garantit l'asepsie du produit 2 et empêche son éventuelle dessication.
Lorsque l'utilisateur écrase la paroi tubulaire du corps 6 (Figure 2, flèche 16), le clapet d'admission 8 reste hermétiquement fermé sous la poussée ascendante qui tend à refermer encore davantage les lèvres 22 l'une contre l'autre. Par contre, la poussée descendante exercée sur l'extérieur de la jupe 17 du tube obturateur 15 déforme vers l'intérieur cette jupe 17 qui s'écarte localement de la lèvre annulaire 12 et laisse fuir vers le bas la dose 11 de produit 2.

Quand l'utilisateur relâche la pompe 4 (Figure 3), son corps 6 revient élastiquement à sa position initiale (flèches 25), et la jupe 17 vient se refermer contre la lèvre d'étanchéité 12. Toute remontée d'air à travers la buse 9 se trouve ainsi empêchée.

Par contre, le gradient de pression apparaissant entre l'amont et l'aval du clapet d'admission 8 écarte les lèvres 22 (Figures 3 et 6) pour laisser le produit 2 du récipient 1 pénétrer dans le corps 6 de la pompe 4 (flèche 24) qui se trouve ainsi rechargée, prête à un nouvel emploi.

On voit que la pompe selon l'invention peut être fabriquée pour un prix de revient très bas, si bien qu'on peut la prévoir sous forme jetable. En particulier, en fabrication, il est possible de l'intégrer à la cartouche 1 contenant le produit 2. L'ensemble peut alors être livré sous forme stérile, puis jeté après usage. Cela convient particulièrement bien pour les applications médicales et chirurgicales.

Dans la variante illustrée sur les Figures 8 et 9, la pompe 4 est soudée définitivement à l'unique ouverture inférieure 3 d'un flacon 26. Ce dernier présente la particularité d'être réalisé en une matière plastique à la fois rigide et déformable. Ainsi, lorsqu'il est neuf et rempli du liquide 2, le flacon a une forme initiale bien définie, par exemple paralléle- pipédique (Figure 8), qui permet de l'adapter sur un distributeur mural. Par contre, au fur et à mesure que le liquide 2 est soutiré sans que l'air ne pénètre dans le flacon 26, celui-ci s'affaisse sur lui même par déformation à la façon d'une autre (Figure 9). On peut ainsi jeter l'ensemble 4 - 26 quand le flacon 26 a été vidé.

## Revendications

1. Pompe distributrice destinée à être placée sous l'ouverture inférieure d'écoulement (3) d'un récipient (1) qui contient un produit liquide (2) à distribuer, comprenant un corps tubulaire en matière souple équipé à sa partie inférieure d'un clapet de refoulement et à sa partie supérieure d'un clapet d'admission se présentant sous la forme d'une embouchure tubulaire en matière souple dont l'extrémité aval est aplatie pour définir une fente transversale située entre deux lèvres qui la maintiennent élastiquement fermée lorsque le clapet est au repos, alors qu'elles s'écartent à l'apparition d'un gradient de pression au sein du liquide à distribuer, caractérisée en ce que le clapet de refoulement comprend d'une part une buse (9) pourvue, à mi-hauteur, d'une lèvre annulaire saillante (12) et d'autre part un tube obturateur (15) comportant une jupe tubulaire déformable (17) engagée à l'intérieur de cette buse (9) et s'appliquant contre la lèvre annulaire (12) de celle-ci en position d'étanchéité, cette jupe étant fermée à sa partie supérieure par un fond transversal (18) autour duquel il est prévu des passages (19) pour le passage du produit à expulser entre la jupe tubulaire (17) et la buse de refoulement (9), de sorte que lorsqu'on écrase le corps tubulaire (6), la poussée descendante du liquide (2) sur l'extérieur de la jupe (17) repousse cette jupe vers l'intérieur pour l'écarter de la lèvre annulaire (12) afin de laisser fuir vers le bas une dose (11) de produit (2).

2. Pompe distributrice selon la revendication 1, caractérisée en ce que l'extrémité supérieure de la jupe déformable (17) du clapet de refoulement comporte une collerette externe (14) dans laquelle sont ménagées des lumières (19) constituant des passages pour le produit à expulser, cette collerette (14) étant disposée dans un logement interne annulaire (13) de la buse externe (9).

3. Pompe distributrice suivant l'une quelconque des revendications précédentes, caractérisée en ce qu'elle est incorporée à l'ouverture inférieure d'un flacon rigide et déformable (26), avec lequel elle forme un ensemble qu'on jette après usage.

## Patentansprüche

1. Unter einem Auslaßstutzen (3) eines Behälters (1), der ein flüssiges, zu verteilendes Produkt (2) enthält, anbringbare Wegwerf-Spenderpumpen mit einem biegsamen Schlauch, der an seinem unteren Bereich ein Rückschlagventil und an seinem oberen Bereich ein Einlaßventil aufweist, das in Form eines rohrartigen Mundstücks aus biegsamem Material ausgebildet ist und an seinem stromabgelegenen Ende abgeplattet ist, um einen Längsdurchgang zwischen zwei Lippen zu bilden, die das Einlaßventil in der Ruhelage elastisch geschlossen halten, während sie sich beim Aufheben eines Druckgradienten im Innern der zu verteilenden Flüssigkeit voneinander entfernen, dadurch gekennzeichnet, daß das Rückschlagventil einerseits eine Düse (9) mit einer ringförmigen vorspringenden Lippe (12) auf halber Höhe und andererseits ein rohrförmiges Verschlußstück (15) aufweist, welches einen verformbaren Ringrand (17) besitzt, der im Innern der Düse (9) angeordnet ist und sich in der Dichtstellung gegen die ringförmige Lippe (12) anlegt, wobei der Ringrand oben durch eine Wand (18) geschlossen ist, um die herum Öffnungen (19) für den Durchtritt des auszustoßenden Produkts zwischen dem Ringrand (17) und der Düse (9) des Rückschlagventils vorgesehen sind, derart, daß beim Zusammendrücken des Schlauchs (6) der Druck der Flüssigkeit (2) außen auf dem Ringrand (17) diesen nach innen verformt, so daß er sich von der Lippe (12) entfernt und eine Portion (11) des Produkts (2) nach unten austritt.

2. Wegwerf-Spenderpumpe nach Anspruch 1, dadurch gekennzeichnet, daß der verformbare Ringrand (17) des Rückschlagventils einen oben nach außen gerichteten Kragen (14) aufweist, in dem die Öffnungen (19) angeordnet sind, die die Durchlässe für das auszustoßende Produkt bilden, und daß dieser Kragen (14) auf einem nach innen vorspringenden Rand (13) der Düse (9) gelagert ist.

3. Wegwerf-Spenderpumpe nach einem der vorangehenden Ansprüche, dadurch gekennzeichnet, daß sie an der unteren Öffnung eines stabilen und verformbaren Behälters (26) angeordnet ist, mit dem sie gemeinsam nach Gebrauch weggeworfen wird.

## Claims

1. Dispenser pump which is intended to be placed beneath the bottom discharge outlet (3) of a container (1) filled with a liquid product (2) to be dispensed, comprising a tubular body of flexible material equipped at its lower end with a delivery valve and at its upper end with an admission valve designed in the form of a tubular mouthpiece of flexible material having a downstream end of flattened shape so as to define a transverse slit located between two lips which maintain it elastically closed when the valve is at rest whereas said lips separate under the action of a pressure gradient which appears within the liquid to be dispensed, characterized in that the delivery valve comprises on the one hand a nozzle (9) provided at its mid-height with a projecting annular lip (12) and on the other hand with a closure tube (15) having a deformable tubular skirt (17) engaged within the interior of said nozzle (9) and applied against the annular lip (12) of this latter in the sealing position, said skirt being closed at its upper end by a transverse end-wall (18) around which provision is made for passages (19) for the flow of the product to be expelled between the tubular skirt (17) and the discharge nozzle (9), with the result that, when the tubular body (6) is flattened by compression, the downward pressure of the liquid (2) on the exterior of the skirt (17) thrusts this skirt towards the interior in order to move it away from the annular lip (12) and thus to allow a dose (11) of product (2) to escape in a downward direction.

2. Dispenser pump in accordance with claim 1, characterized in that the upper end of the deformable skirt (17) of the delivery valve has an external annular flange (14) in which are formed slots (19) constituting passages for the product to be expelled, this annular flange (14) being disposed within an annular internal housing (13) of the external nozzle (9).

3. Dispenser pump in accordance with any one of the preceding claims, characterized in that it is incorporated with the bottom opening of a rigid and deformable bottle (26) with which it forms a single unit which is discarded after use.
